# EUROPÄISCHE PATENTANMELDUNG

(11) **EP 0 784 957 A2**
(43) Veröffentlichungstag der Anmeldung: **23.07.1997**
(21) Anmeldenummer: 96118245.8
(22) Anmeldetag: 14.11.1996
(51) Int. Cl.: A47L 9/28, A47L 9/00

(54) **Bedienungselement für ein technisches Gerät, insbesondere einen Bodenstaubsauger**

(30) Priorität: 19.01.1996 DE 29600886 U
(71) Anmelder: AEG Hausgeräte GmbH, 90429 Nürnberg (DE)
(72) Erfinder: Schneider, Gottfried, 90765 Fürth (DE); Roth, Gerhard, 90556 Cadolzburg (DE); Smith, Roy, Dipl.-Ing., 90427 Nürnberg (DE)

(57) **Zusammenfassung**

Bedienungselement (4) für ein technisches Gerät, insbesondere einen Bodenstaubsauger mit einem am Gerätegehäuse adaptierbaren Zentralteil (8) und mit mindestens einer am Zentralteil (8) randseitig gelagerten Schalttaste (9), wobei in Montageendstellung ein deaktivierbarer Befestigungssteg (12) zwischen Zentralteil (8) und Schalttaste (9) angeordnet ist und wobei Halteelemente (15,16) am Zentralteil (8) und an der Schalttaste (9) vorgesehen sind, zur beweglichen Lagerung der Schalttaste (9) am Zentralteil (8).

## Beschreibung

Die Erfindung betrifft ein Bedienungselement für ein technisches Gerät, insbesondere einen Bodenstaubsauger mit den Merkmalen des Oberbegriffs des Anspruchs 1. Es ist bekannt, an einem am Gerätegehäuse fixierten Zentralteil randseitig vorzugsweise zwei Schalttasten anzubringen. Die Anbringung erfolgt über ein am oberen Rand der Schalttasten angeformtes Filmscharnier, wodurch eine gelenkige Verbindung der Schalttasten mit dem Zentralteil hergestellt wird.

Nachteilig ist jedoch, daß der über die Schalttaste eigentlich zu betätigende Schalter, beispielsweise Ein-Ausschalter bzw. Betätigungsschalter für die Aufrollautomatik des Anschlußkabels, im Gerätegehäuse unterhalb des Zentralteils angeordnet ist, während das Filmscharnier bezogen auf das Zentralteil auf der dem Schalter abgewandten Oberseite zwischen Schalttaste und Zentralteil angeordnet ist. Wegen der erforderlichen geringen Spaltbreiten zwischen Tasten und Zentralteil können die bekannten Filmscharniere aus spritzgießtechnischen Gründen nur in geringem Abstand von der Zentralteilaußenfläche angeordnet sein. Infolge dieser Anordnung läßt sich insbesondere bei Schalttasten größerer Bauhöhe der maximal mögliche Betätigungshub nicht mehr erreichen.

Ausgehend von diesen Nachteilen liegt der Erfindung die Aufgabe zugrunde, ein Bedienungselement für ein technisches Gerät so zu gestalten, daß das Zentralteil mit den daran gelagerten Schalttasten weiterhin einstückig kunststoffspritzbar ist und im Montageendzustand ein möglichst großer Betätigungshub der Schalttasten ermöglicht wird. Diese Aufgabe ist durch die Merkmalskombination des Anspruchs 1 gelöst.

Der Grundgedanke der Erfindung besteht darin, die Verbindungsfunktion des aus dem Stand der Technik vorbekannten Filmscharniers von seiner Bewegungsfunktion zu trennen. Ein in Montageendstellung (d. h. wenn das Bedienungselement am Gerätegehäuse montiert wird) des Bedienungselements reaktivierbarer Befestigungssteg erfüllt bei der Erfindung die Verbindungsfunktion zwischen Schalttaste und Zentralteil, während am Zentralteil und an der Schalttaste zusätzlich Halteelemente zur beweglichen Lagerung der Schalttaste am Zentralteil ausgebildet sind. Die Anbringung eines Filmscharniers hat den Vorteil, daß die aus der bzw. den Schalttasten und dem Zentralteil bestehende Baugruppe einfach und kostengünstig einstückig im Kunststoffspritzverfahren hergestellt werden kann.

Durch die Verwendung separater Befestigungsstege ist es möglich, den zwischen dem Zentralteil und der Schalttaste liegenden Spalt während des Kunststoffspritzens sehr viel größer zu gestalten als beim fertigen Bedienungselement. Auf diese Weise ist es möglich, die zwischen Schalttaste und Zentralteil im Montageendzustand wirksame Lagerung in einen gehäuseinnenraumnahen Bereich der Schalttaste, vorzugsweise an deren Unterseite zu verlegen. Auch ist es leicht möglich, Hinterschneidungen oder ähnlich komplex geformte Schalteelemente zu spritzen.

Nach dem Spritzen erfolgt die Vormontage des Bedienungselements. Hierfür wird zunächst der Befestigungssteg deaktiviert. Dabei ist es sowohl denkbar, einen falt- oder schwenkbaren Befestigungssteg vorzusehen, welcher infolge der Deaktivierung nicht zerstört wird. Ebenso ist es denkbar, einen zerstörbaren Befestigungssteg mit einer oder mehreren Sollbruchstellen zu verwenden. Nach der Deaktivierung des Befestigungsstegs erfolgt das Fügen der Halteelemente am Zentralteil und der Schalttaste ineinander zur beweglichen Lagerung der Schalttaste am Zentralteil. In dieser Montageendstellung des Bedienungselements ist die Schalttaste dann beweglich am Zentralteil gelagert. Schalttaste und Zentralteil bilden zwischen sich so einen Spalt mit der für den Gerätebetrieb erforderlichen geringen Spaltbreite. Die konstruktive Gestaltung der Halteteile kann nach der Erfindung in vorteilhafter Weise ohne Rücksicht auf die am fertigen Bedienungselement nur geringe Spaltbreite erfolgen. Die Fertigung des Bedienungselements ist also weit weniger vom konstruktiven Aufbau des fertigen Bedienungselements abhängig als beim Stand der Technik.

Die auf den Anspruch 1 rückbezogenen Ansprüche betreffen teilweise erfinderische und teilweise zweckmäßige Weiterbildungen der Erfindung.

Die Ansprüche 2 bis 4 betreffen bevorzugte Weiterbildungen der Halteelemente. Die Halteelemente sind hierbei als hakenähnliches Element einerseits und als dornähnliches Element andererseits am Zentralteil ausgebildet, wobei das dornähnliche Element im Montageendzustand als Hintergreifteil für das hakenähnliche Element wirksam ist.

(Im folgenden werden das hakenähnliche Element" als Haken" und das dornähnliche Element" als Dorn" bezeichnet. Es wird jedoch ausdrücklich darauf hingewiesen das diese Begriffe nicht so verstanden werden, daß ein Dorn" eher schmal und spitz ist und ein Haken" ebenfalls eher schmal ist. Die Begriffe stimmen hier allenfalls bezüglich des Querschnitts. Im Längsschnitt sind die Elemente eher breiter als ein Dorn oder Haken.)

Haken und Dorn bilden auf diese Weise ein konstruktiv einfach aufgebautes und leicht zu fügendes Scharniergelenk. Zur Nutzung eines möglichst großen Tastenhubs ist in Anspruch 4 eine gehäuseinnenraumnahe Anbringung des Scharniergelenks vorgeschlagen. Infolge der Anbringung des Scharniergelenks im Bereich der Unterkante der Schalttaste bzw. des zugeordneten Bereichs des Zentralteils weist die als Drucktaste ausgestaltete Schalttaste einen großen nutzbaren Betätigungshub auf.

Die Ansprüche 5 und 6 betreffen eine erfinderische Weiterbildung des Befestigungsstegs. Das gemäß Anspruch 6 V-förmige Filmscharnier ist zunächst als Befestigungssteg wirksam, welcher eine ausreichend große Spaltbreite für ein formstabiles Spritzwerkzeug zum Spritzen des Bedienungselements schafft.

(Bei zu dünnem Spalt besteht Bruchgefahr für das entsprechende Teil des Spritzwerkzeuges). Infolge der Federelastizität des V-förmigen Filmscharniers lassen sich Haken und Dorn zum Scharniergelenk fügen, ohne daß das Filmscharnier zerstört wird. Die Federelastizität des Filmscharniers bewirkt jedoch in diesem Vormontage-Zustand des weiteren eine Selbsthemmung der Verbindung zwischen Dorn und Haken und verhindert so, daß der Dorn nach dem Fügen wieder aus dem Haken hinausgleitet. Das V-förmige Filmscharnier ist gleichsam als Federgesperre für das aus Dorn und Haken gebildete Scharniergelenk wirksam. Auf diese Weise ist auch gewährleistet, daß das Scharniergelenk nach dem Einbau des Bedienungselements in das Gerätegehäuse weiterhin funktionsfähig ist und daß die Schalttaste und das Zentralteil ihre einander zugeordnete Montageendstellung beibehalten und so in Montageendstellung den Spalt mit der für den Gerätebetrieb geringen erforderlichen Spaltbreite zwischen sich bilden. Außerdem begünstigt das selbsthemmende Filmscharnier die einfache Steckmontage des Bedienelements am Gerätegehäuse.

Die in Anspruch 7 vorgeschlagenen Rippen im Gehäuse mit ihren muldenförmigen Ausnehmungen bilden ein Widerlager für das zwischen Schalttaste und Zentralteil wirksame Scharniergelenk. Auf diese Weise ist die Funktionsfähigkeit des Scharniergelenks und damit der Drucktaste über eine Vielzahl von Lastspielen gewährleistet. Durch die exakte Führung des Scharniergelenks im Widerlager ist die Nutzbarkeit eines möglichst großen Betätigungshubs weiter begünstigt.

Anspruch 8 betrifft eine betriebstechnisch günstige doppelte Lagerung jeder Schalttaste am Zentralteil bzw. im Gerätegehäuse.

Anspruch 9 betrifft eine besonders bevorzugte Bauform eines Bodenstaubsaugers mit je einer Schalttaste für den EinAusschalter und einer weiteren Schalttaste zur Betätigung der Kabelaufrollvorrichtung. Mit der Erfindung ist es auch möglich, drei oder mehr Schalttasten am Zentralteil anzuordnen.

Anhand der Zeichnungsfiguren ist ein Ausführungsbeispiel der Erfindung beschrieben. Es zeigen
- Fig. 1: eine Seitenansicht des fertig montierten Staubsaugergehäuses,
- Fig. 2: eine Draufsicht auf das Staubsaugergehäuse,
- Fig. 3: eine Vorderansicht des erfindungsmäßigen Bedienungselements nach dem Entformen aus der Spritzform,
- Fig. 4: die vergrößerte Detaildarstellung gemäß Pfeil IV in Fig. 3,
- Fig. 5: das vormontierte Bedienungselement mit fertig montierten Scharniergelenken,
- Fig. 6: die vergrößerte Detaildarstellung gemäß Pfeil VI in Fig. 5,
- Fig. 7: die Vorderansicht eines auf ein Gehäusezwischenteil aufgesetzten Bedienungselements,
- Fig. 8: die Draufsicht auf ein Zwischenelement.

Der Staubsauger besteht aus der den Staubsaugerboden bildenden Gehäusewanne 1, dem auf die Gehäusewanne 1 aufgesetzten Gehäusedeckel 2 und dem Zwischenelement 3 sowie dem darüber angeordneten Bedienungselement 4 an der Staubsaugerrückseite. Des weiteren sind an der Rückseite der Gehäusewanne 1 die Räder 5 angeordnet, während der Staubsauger an seiner Vorderseite die Griffmulde 6 und den Schlauchanschluß 7 aufweist. Das Bedienungselement 4 besteht seinerseits aus dem Zentralteil 8 und den beiden randseitig am Zentralteil 8 gelagerten Schalttasten 9. Auf dem Zentralteil 8 sind verschiedene Anzeigen 10 und weitere Schalter 11 angeordnet.

Die Schalttasten 9 sind mit dem Zentralteil 8 mittels der V-förmigen Filmscharniere 12 verbunden. Die Filmscharniere 12 halten die Schalttasten 9 unter Bildung des Spalts 13 auf Distanz zum Zentralteil 8.

An der dem Zentralteil 8 zugewandten Unterkante 14 jeder der Schalttasten 9 ist der in Richtung auf das Zentralteil 8 vorspringende Haken 15 angeformt. Dem Haken 15 im Spalt 13 gegenüberliegend angeformt am Zentralteil 8 ist der Dorn 16.

An den dem Zentralteil 8 abgewandten Unterkanten der Schalttasten 9 sind weitere Verriegelungshaken 17 zur zusätzlichen Verriegelung des Bedienungselements 4 am Zwischenelement 3 ausgebildet.

Im Montageendzustand hintergreift der Haken 15 formschlüssig den Dorn 16. In diesem Montageendzustand des Bedienungselements 4 bewirkt dieses Hintergreifen eine V-Form des Spalts 13. Im verriegelten Zustand, also bei vom Haken 15 hintergriffenen Dorn 16 ist das in Fig. 6 gestrichelt angedeutete Filmscharnier 12 so vorgespannt, daß es infolge seiner Federkraft die Verriegelung des Hakens 15 am Dorn 16 bewirkt. Der Haken 15 ist in seiner Montageendstellung von der Federkraft des Filmscharniers 12 am Dorn 16 gehalten. Da die Querschnittsform des Hakens 15 leicht tulpenförmig ist, ist der Haken 15 und mit dem Haken 16 die Schalttaste 9 scharniergelenkartig um den Dorn 16 schwenkbar, was durch den Schwenkpfeil 18 angedeutet ist.

Im Gehäuse des Staubsaugers sind Rippen 19 mit muldenförmigen Ausnehmungen 20 eingeformt. Die Haken 15 liegen im Montageendzustand mit ihren ausgerundeten Außenflächen 21 in den muldenförmigen Ausnehmungen 20 ein. Die Schalttasten 9 sind also auch in den Ausnehmungen 20 schwenkbar gelagert. Die Ausnehmungen 20 in den Rippen 19 bewirken eine wirksame Verriegelung des aus dem Dorn 16 und dem Haken 15 bestehenden Scharniergelenks.

Im Vormontagezustand des Bedienungselements 4, welcher in Fig. 5 dargestellt ist, hängen die Schalttasten 9 leicht abgewinkelt vom Zentralteil 8 herunter. Zur Montage des Bedienelements 4 im Zwischenelement 3 wird das Bedienungselement 4 einfach auf das Zwischenelement 3 aufgeschoben. Unter der Federkraft der die Schalttasten 9 im Montageendzustand beaufschlagenden Rückstellfedern 22 (die Federwirkung kann auch von dem über die Schalttasten betätigten Schalter ausgehen) richten sich die Schalttasten 9 auf und bilden mit der Oberfläche des Zentralteils 8 eine nahezu durchgängige Oberfläche. Die Verriegelungshaken 17 hintergreifen hierbei die am Zwischenelement 3 ausgebildeten Verriegelungsvorsprünge 23.

Die Betätigung der Schalter 24 erfolgt durch einen Druck auf die Schalttasten 9 gegen die Rückstellfedern 22 (die auch im Schalter selbst integriert sein können). Die Schalttasten 9 kippen gegen die Richtung des Schwenkpfeils 18 vom Zentralteil 8 ab und betätigen so die Schalter 24. Aus der Darstellung der Fig. 5 ist ersichtlich, daß die Schalttasten 9 des erfindungsgemäßen Bedienelements 4 einen in Betätigungsrichtung relativ langen Hubweg zurücklegen können.

## Patentansprüche

1. Bedienungselement (4) für ein technisches Gerät, insbesondere einen Bodenstaubsauger.
- mit einem am Gerätegehäuse adaptierbaren Zentralteil (8) und
- mit mindestens einer am Zentralteil (8) gelagerten Schalttaste (9)
gekennzeichnet
a) durch einen in Montageendstellung des technischen Geräts deaktivierbaren Befestigungssteg (12) zwischen Zentralteil (8) und Schalttaste (9) und
b) durch Halteelemente (15,16) am Zentralteil (8) und der Schalttaste (9) zur beweglichen Lagerung der Schalttaste (9) am Zentralteil (8).

2. Bedienungselement nach Anspruch 1,
dadurch gekennzeichnet,
daß die Halteelemente (15,16) zur Bildung eines zwischen Schalttaste (9) und Zentralteil (8) wirksamen Lagers formschlüssig ineinandergreifbar ausgebildet sind.

3. Bedienungselement nach Anspruch 2,
gekennzeichnet
a) durch durch einen in Richtung auf die Schalttaste (9) vorspringenden Dorn (16) als Halteelement am Zentralteil (8) und
b) durch einen im Montageendzustand des Bedienelements den Dorn (16) hintergreifenden Haken (15) als Halteelement an der Schalttaste (9) zur Bildung eines zwischen Zentralteil (8) und Schalttaste (9) wirksamen Scharniergelenks unter Freilassung eines Spalts (13) zwischen Schalttaste (9) und Zentralteil (8).

4. Bedienungselement nach Anspruch 3,
dadurch gekennzeichnet,
daß das Scharniergelenk im Bereich der dem Gehäuseinnenraum zugewandten Unterkanten (14) der Schalttaste (9) und des Zentralteils (8) angeordnet ist.

5. Bedienungselement nach einem oder mehreren der vorhergehenden Ansprüche,
gekennzeichnet durch
ein Filmscharnier (12) als Befestigungssteg.

6. Bedienungselement nach Anspruch 5,
dadurch gekennzeichnet,
a) daß das Filmscharnier (12) V-förmig ist und
b) daß das Filmscharnier (12) in Montageendstellung des Bedienelements zusätzlich zum Formschluß der Halteelemente (15, 16) einen Kraftschluß erzeugt zum selbsthemmenden Zusammenhalt der ineinandergreifenden Halteelemente (15,16).

7. Bedienungselement nach einem oder mehreren der vorhergehenden Ansprüche,
gekennzeichnet durch
Rippen (19) im Gehäuse mit muldenförmigen, als Widerlager für das zwischen Zentralteil (8) und Schalttaste (9) gebildete Scharniergelenk wirksame Ausnehmungen (20), in welchen im Montageendzustand die Haken (15) der Schalttaste (9) mit ihren Außenflächen (21) gleitend einliegen.

8. Bedienungselement nach einem oder mehreren der vorhergehenden Ansprüche,
dadurch gekennzeichnet,
a) daß im Bereich der dem Zentralteil (8) zugewandten Unterkante (14) der Schalttaste (9) an jedem Ende ein Haken (15) angeformt ist und
b) daß das V-förmige Filmscharnier (12) zwischen den Haken (15) positioniert ist.

9. Bedienungselement nach einem oder mehreren der vorhergehenden Ansprüche,
dadurch gekennzeichnet,
a) daß an beiden Längsseiten des Zentralteils (8) jeweils eine Schalttaste (9) angeordnet ist und
b) daß die Schalttasten (9) bezogen auf die Mittellängsachse des Zentralteils (8) achsensymmetrisch ausgebildet sind.
